# EUROPÄISCHE PATENTSCHRIFT

(11) **EP 2 156 122 B1**
(45) Veröffentlichungstag und Bekanntmachung des Hinweises auf die Patenterteilung: **03.07.2019**
(21) Anmeldenummer: 08749814.3
(22) Anmeldetag: 28.04.2008
(51) Int. Cl.: F25D 25/02

(54) **FACHBODEN FÜR EIN KÄLTEGERÄT**
SHELF FOR A REFRIGERATION DEVICE
FOND DE RAYONNAGE POUR UN APPAREIL FRIGORIFIQUE

(30) Priorität: 08.05.2007 DE 102007021571
(43) Veröffentlichungstag der Anmeldung: 24.02.2010
(73) Patentinhaber: BSH Hausgeräte GmbH, 81739 München (DE); Miele & Cie. KG, 33332 Gütersloh (DE)
(72) Erfinder: ECKARTSBERG, Peter, 73433 Aalen (DE); PLACKE, Frank, 33647 Bielefeld (DE); STAHL, Matthias, 33758 Schloss Holte-Stukenbrock (DE); VAN PELS, Ulrich, 33378 Rheda-Wiedenbrück (DE)
(86) Internationale Anmeldenummer: PCT/EP2008/055192
(87) Internationale Veröffentlichungsnummer: WO 2008/135439

(56) Entgegenhaltungen:
- WO-A-2004/050513
- DE-A1- 3 003 013
- FR-A- 2 286 964
- FR-A- 2 596 260
- JP-A- 3 175 255
- JP-A- 2000 035 277
- KR-B1- 100 364 994
- US-A- 2 950 157
- US-A- 3 998 069
- US-A- 4 729 613
- US-A- 4 775 201

## Beschreibung

Die vorliegende Erfindung betrifft einen Fachboden für ein Kältegerät nach dem Oberbegriff des Anspruchs 1, der geeignet ist, daran ein Einbauteil aufzuhängen sowie ein Kältegerät.

Es sind Fachböden mit abgehängtem Einbauteil bekannt, bei denen das Einbauteil vordere und hintere Haken aufweist, die jeweils einen vorderen beziehungsweise hinteren Rand einer Bodenplatte des Fachbodens umgreifen und an dieser in Querrichtung verschiebbar sind. Um unter Berücksichtigung von Fertigungstoleranzen oder von durch Belastung bewirkten Verformungen des Einbauteils einen sicheren Halt an der Bodenplatte zu gewährleisten, müssen sich die Haken des Einbauteils von dem vorderen beziehungsweise hinteren Rand aus mehrere Millimeter weit auf die Oberseite der Bodenplatte erstrecken. Dadurch ist es schwierig, das Einbauteil bei Nichtgebrauch von der Bodenplatte abzumontieren; häufig gelingt dies nur, indem die Bodenplatte aus dem Kältegerät entnommen wird und das Einbauteil in seitlicher Richtung von der Bodenplatte abgestreift wird. Wenn das Einbauteil an der Bodenplatte seitlich verschoben wird, können die Haken des Einbauteils an den Rändern der Bodenplatte schleifen und bei längerem Gebrauch Kratzspuren hinterlassen.

Aus der US 3,998,069 sind eine Kühlschrankbehältnishalterung sowie eine einstellbare Luftablenk-Tropfwanne bekannt.

KR 10-0364994 B offenbart eine Tablettbewegungsvorrichtung umfassend einen Schlitten zum Bewegen eines Tabletts; eine vordere Schlitznut und eine hintere Schlitznut, die in einem vorbestimmten Abstand an einer oberen Ablage und einer unteren Ablage ausgebildet sind und T-förmige Querschnitte aufweisen; und eine Kühlluftauslassöffnung zum Zuführen von Kühlluft in die Schale, wenn sich die Schale bewegt. Der Wagen enthält einen vorderen Schieber und einen hinteren Schieber mit T-förmigen Querschnitten, um mit der vorderen Nut und der hinteren Nut zu koppeln und sich in horizontaler Richtung zu bewegen; und eine quadratische C-förmige linke Schiene und eine quadratische C-förmige rechte Schiene, die parallel zueinander angeordnet sind, um mit einer Führung der Ablage symmetrisch an beiden Enden von jedem gekoppelt zu sein Schieberegler.

US 4,775,201 offenbart einen Lebensmittelbehälter, der an einem Paar vertikaler Stützen unter einem Regal eines Kühlschranks angelenkt ist, damit der Behälter für den Zugang geöffnet werden kann. Die Scharniere des Behälters lösen sich, wenn der Behälter über einen vorbestimmten Winkel hinausgeschwenkt wird, damit der Behälter zum Reinigen aus dem Kühlschrank entnommen werden kann. Ein Kabelpaar, das zwischen dem Behälter und den Halterungen angeschlossen ist, begrenzt das Ausmaß, in dem der Behälter aufgeschwenkt werden kann, wodurch die Scharniere miteinander verbunden bleiben. Die Schnüre sind etwas elastisch, um Stöße abzufedern, wenn der Behälter sich beim Öffnen vollständig verschwenkt, und sie sind von den Stützen lösbar, so dass der Behälter zur Entfernung über den vorbestimmten Winkel geschwenkt werden kann.

Aufgabe der vorliegenden Erfindung ist, einen Fachboden für ein Kältegerät anzugeben, das eine vereinfachte Montage und Demontage eines Einbauteils ermöglicht. Eine weitere Aufgabe ist, einen Fachboden zu schaffen, an dem ein abgehängtes Einbauteil quer verschoben werden kann, ohne sichtbare Schleifspuren zu hinterlassen.

Diese Aufgaben werden gelöst mit einem Fachboden nach Anspruch 1 und einem Kühlgerät nach Anspruch 12. Insbesondere weist bei einem Fachboden für ein Kältegerät mit einer Bodenplatte und einem einen vorderen Abschluss für die Bodenplatte bildenden Profil das Profil eine erste nach unten offene hinterschnittene Nut auf. Indem ein an dem Fachboden abzuhängendes Einbauteil in die Hinterschneidung der ersten Nut eingreift, kann das Gewicht des Einbauteils in den Fachboden eingeleitet werden, ohne dass hierfür ein den vorderen Rahmen der Bodenplatte umgreifender Haken erforderlich ist. Da keine den Fachboden außen umgreifenden Teile benötigt werden, um das Einbauteil zu halten, kann eine Verschiebung des Einbauteils außen am Fachboden keine Schleifspuren erzeugen.

Das Einbauteil greift an einem hinteren Abschluss der Bodenplatte in an sich beliebiger Weise an. Grundsätzlich käme hier eine herkömmliche Aufhängung mittels eines den hinteren Abschluss umgreifenden Hakens in Betracht, da der hintere Abschluss nicht im Blickfeld eines Benutzers liegt und von einem solchen Haken hinterlassene Schleifspuren für den Benutzer kaum sichtbar sind. Erfindungsgemäß ist allerdings, auch hier solche Spuren vollends zu verbergen. Daher weist ein den hinteren Abschluss bildendes Profil, um die Position des Einbauteils an dem hinteren Abschluss festzulegen, eine zweite nach unten offene Nut auf, in die ein Vorsprung des Einbauteils eingreift. Der Eingriff des Vorsprungs in die zweite Nut kann an sich formschlüssig sein und so die Position des Einbauteils in Tiefenrichtung festlegen; es kann aber auch ein für sich allein betrachtet spielhaltig eingreifender Vorsprung zusammen mit einem zweiten, an einer Flanke des hinteren Profils anliegendem Vorsprung des Einbauteils dessen Lage definieren.

Vorzugsweise ist der Eingriff des Einbauteils in die erste Nut in Tiefenrichtung der Bodenplatte spielhaltig und der Angriff an dem hinteren Abschluss in der Tiefenrichtung formschlüssig. Dadurch ist es möglich, trotz eventueller Toleranzen in den Abmessungen der Bodenplatte und des Einbauteils eine Kontaktfläche, an der sich das Einbauteil und der hintere Abschluss der Bodenplatte berühren und das Gewicht des Einbauteils in den hinteren Abschluss eingeleitet wird, sehr schmal zu halten.

Der in die erste Nut eingreifende Vorsprung des Einbauteils ist vorzugsweise in der ersten Nut schwenkend bewegbar. Dies ermöglicht eine Anbringung des Einbauteils, indem zunächst nur der Vorsprung in die erste Nut eingeschoben wird und anschließend durch Schwenken des Einbauteils dieses am hinteren Abschluss der Bodenplatte in Angriff gebracht wird.

Wenn die zweite Nut hinterschnitten ist, kann der darin eingreifende Vorsprung des Einbauteils eine in die Hinterschneidung der Nut eingreifende Rastzunge zum Verankern des Einbauteils aufweisen.

Um das Einbauteil aus der zweiten Nut bequem wieder lösen zu können, ist an dem Einbauteil vorzugsweise ein Wandabschnitt gebildet, der zusammen mit der Rastzunge einen Spalt begrenzt, und eine in der zweiten Nut verrastende Kontur der Rastzunge ist an einer von dem Spalt abgewandten Seite der Rastzunge gebildet. So genügt es, dass ein Benutzer mit zwei Fingern die Rastzunge und den Wandabschnitt gegeneinander drückt und dabei den Spalt verengt, um die verrastende Kontur aus der Hinterschneidung der Nut herauszuziehen und so die Verrastung zu lösen.

Wenn der Wandabschnitt einer Flanke des hinteren Profils gegenüberliegt, kann er gleichzeitig zur Festlegung der Position des Einbauteils in Tiefenrichtung an dem Fachboden dienen.

Ein von dem Wandabschnitt aus in den Spalt vorstehender Vorsprung kann die Bewegungsfreiheit der Rastzunge begrenzen und eine Beschädigung der Rastzunge durch übermäßige Verformung verhindern.

Die den vorderen und den hinteren Abschluss bildenden Profile sind vorzugsweise querschnittsgleich. Dies ist insbesondere vorteilhaft, wenn es sich bei den Profilen um von der Bodenplatte getrennte und an diese angefügte Teile handelt. Diese Profile weisen ferner vorzugsweise einander zugewandte Nuten auf, die jeweils einen Rand der Bodenplatte aufnehmen.

Das Einbauteil weist vorzugsweise Führungsschienen für einen Auszugkasten auf. Diese Führungsschienen können eng benachbart zu der Bodenplatte platziert sein, so dass die Höhe des Einbauteils gering sein kann und das Einbauteil wenig Platz beansprucht, falls es auch dann unter dem Fachboden montiert bleibt, wenn kein Auszugkasten in die Führungsschienen eingehängt ist.

Zur Stabilisierung seiner Form weist das Einbauteil vorzugsweise eine sich kontinuierlich zwischen den Führungsschienen erstreckende Platte auf.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines erfindungsgemäßen Fachbodens mit einem untergehängten Tragrahmen;
- Fig. 2: eine vergrößerte Ansicht einer hinteren Ecke des Tragrahmens;
- Fig. 3: eine Ansicht des Tragrahmens aus der gleichen Perspektive wie in Fig. 1;
- Fig. 4, 5: jeweils perspektivische Ansichten einer vorderen Ecke des Tragrahmens;
- Fig. 6: einen Schnitt durch die vordere Ecke des Tragrahmens, eingehängt in ein vorderes Profil des Fachbodens;
- Fig. 7, 8: perspektivische Ansichten einer hinteren Ecke des Tragrahmens;
- Fig. 9, 10: Schnitte durch die hintere Ecke des Tragrahmens und ein hinteres Profil des Fachbodens, an dem der Tragrahmen aufgehängt ist;
- Fig. 11: eine perspektivische Ansicht eines Fachbodens und eines Tragrahmens während seiner Montage oder Demontage am Fachboden;
- Fig. 12: eine zu Fig. 1 analoge Ansicht einer zweiten Ausgestaltung des Fachbodens; und
- Fig. 13: ein vergrößertes Detail der zweiten Ausgestaltung.

Fig. 1 ist eine perspektivische Ansicht eines erfindungsgemäßen in ein nicht gezeigtes Kältegerät einsetzbaren Fachboden 1 mit daran abgehängtem Tragrahmen 2 für einen (nicht dargestellten) Auszugkasten. Der Fachboden 1 umfasst eine Bodenplatte 3 aus Glas, die in einen aus vorderen, hinteren und seitlichen Profilen 4, 5 beziehungsweise 6 zusammengefügten Rahmen eingefasst ist. Die seitlichen Profile 6 sind als Spritzgussteile ausgeführt; die vorderen und hinteren Profile 4, 5 sind vorzugsweise Strangpressprofile von identischem Querschnitt und können aus Kunststoff, insbesondere aber auch aus Aluminium gefertigt sein.

Bei der hier betrachteten Ausgestaltung tragen die seitlichen Profile 6 in dem Fachmann an sich bekannter Weise in der Fig. 1 nicht sichtbare Zapfen, die in Kammern der vorderen und hinteren Profile 4, 5 form- und reibschlüssig eingesteckt sind. Alternativ ist die Verwendung separater Eckstücke denkbar, die jeweils in Kammern der vorderen und hinteren Profile 4, 5 als auch der seitlichen Profile 6 eingreifen.

Die seitlichen Profile 6 weisen an ihren äußeren Flanken jeweils eine Aussparung 7 auf, in der, wie in der vergrößerten Ansicht der Fig. 2 zu erkennen, ein flaches Metallteil 9 formschlüssig eingefügt und durch eine Schraube 8 fixiert ist. Die Schraube 8 greift in einen Längskanal des hinteren Profils 5 ein, auf das später noch genauer eingegangen wird. Das Metallteil 9 trägt an seiner rückwärtigen Kante Haken 10 zum Einhängen des Fachbodens 1 an einer in einer Rückwand des nicht dargestellten Kältegerät eingefügten Schiene.

Obwohl in der Fig. nicht dargestellt, können die seitlichen Profile 6 in gleicher Weise mit dem vorderen Profil mit Hilfe einer in einen Längskanal des vorderen Profils 4 eingreifenden Schraube befestigt sein.

Der unter dem Fachboden 1 abgehängte Tragrahmen 2 ist in Fig. 3 für sich allein dargestellt. Er umfasst eine im montierten Zustand in geringem Abstand unter der Bodenplatte 3 verlaufende zentrale Platte 11, die durch eingetiefte flache Rippen oder Wellen 12 versteift ist. Von den seitlichen Rändern der Zentralplatte 11 stehen jeweils zwei Stege 13 nach unten ab, von deren einander zugewandten Seiten horizontale, sich im Wesentlichen über die gesamte Tiefe des Tragrahmens erstreckende Trägerrippen 14 abstehen. In Fig. 3 ist nur ein kurzes Stück einer dieser Trägerrippen sichtbar. Auf den Trägerrippen 14 ist der nicht dargestellte Auszugkasten in Tiefenrichtung des Fachbodens 1 verschiebbar.

Fig. 4 zeigt eine vergrößerte Ansicht der linken vorderen Ecke des Tragrahmens 2. Eine aufrechte Rippe 15 am vorderen Rand der zentralen Platte 11 dient einerseits zur Versteifung des Tragrahmens 2 und andererseits als ein Anschlag bei der Montage des Tragrahmens 2, wie später noch deutlicher werden wird. Eine über die Rippe 15 nach vorn vorspringende Lasche 16 hat einen gewellten Verlauf und ist in einem hinteren Bereich durch den Steg 13 versteift. Eine die Trägerrippe 14 nach vorn abschließende Schwelle 19 dient als ein Anschlag, der beim Herausziehen des nicht dargestellten Auszugkastens verhindert, dass dieser ungewollt nach vorn von der Trägerrippe 14 abgleitet.

Fig. 5 zeigt die gleiche Ecke in einer zweiten perspektivischen Ansicht, in der zu sehen ist, dass die Lasche 16 auch in seitlicher Richtung über den Steg 13 übersteht.

Fig. 6 ist ein Schnitt durch die Lasche 16 und das vordere Profil 4 im zusammengefügten Zustand von Fachboden 1 und Tragrahmen 2.

Das Profil 4 ist ein Vierkantprofil von im Wesentlichen quadratischem Querschnitt. In einer Außenwand des Profils 4 sind zwei Schlitze 37, 38 gebildet, von denen der eine 37 eine nach unten offene Nut 21 und der andere 38 eine zur Seite, in horizontaler Richtung offene Nut 24 begrenzt. Man erkennt, dass der gewellte Verlauf der Lasche 16 dazu dient, einen Eingriff der Spitze 17 der Lasche 16 in eine nach vorn (nach rechts in Fig. 6) gerichtete Hinterschneidung 20 der Nut 21 zu ermöglichen. Die Spitze der Lasche 16 ruht auf einem den Schlitz 37 begrenzenden horizontalen Abschnitt 35 der Außenwand. Der Eingriff der Lasche 16 in die Nut 21 ist in Tiefenrichtung des Fachbodens 1 spielhaltig, wobei das Spiel durch einen Kontakt eines gekröpften Mittelstücks 19 der Lasche 16 mit den Rändern der Nut 21, den Kontakt der Spitze 18 der Lasche 16 mit einer vorderen Wand 22 des Profils 4 oder den Kontakt der Rippe 15 mit einer rückwärtigen Flanke 23 des Profils 4 festgelegt ist.

Ein Rand der gläsernen Bodenplatte 3 ist in der seitlich offenen Nut 24 des Profils 4 durch ein Dichtprofil 25 gehalten. Er liegt auf einer horizontalen Zwischenwand 36 auf, die die beiden Nuten 21, 24 voneinander trennt.

Zwei von der Zwischenwand 36 in die Nut 21 hinein vorspringende Stege 40 begrenzen einen Kanal 41 von teilzylindrischem Querschnitt, in den die das seitliche Profil 6 fixierende Schraube 8 eingreift. Da der Kanal 41 randoffen ist und die Stege 40 dem Druck der Schraube 8 radial nach außen ausweichen können, kann die Schraube 8 ohne übermäßigen Kraftaufwand in den ursprünglich mit leichtem Untermaß vorgeformten Kanal 41 eingeschraubt werden und dabei sich selbst an den Stegen 40 ein Gewinde schneiden. Aufgrund der Platzierung des Kanals im Inneren des Profils 4 ist eine eventuell aus dem Eindringen der Schraube 8 resultierende Verformung außen am Profil 8 nicht erkennbar.

Der restliche Querschnitt des Profils 4 wird von einer Kammer 42 mit ringsum geschlossenen Wänden eingenommen, in die ein Zapfen 43 des seitlichen Profils 6 eingesteckt ist. Von der Zwischenwand 36 aus springt eine Rippe 44 in die Kammer 42 hinein vor. Sie erleichtert die zuverlässige Herstellung eines Reibschlusses zwischen dem Zapfen 43 und dem Profil 4.

Die Figuren 7 und 8 zeigen perspektivische Ansichten einer linken hinteren Ecke des Tragrahmens 2. Wie die vorderen sind auch die hinteren Ecken zueinander spiegelsymmetrisch. Wie insbesondere in Fig. 8 zu erkennen ist, ist die zentrale Platte 11 auch an ihrem rückwärtigen Rand durch einen vertikalen Steg 26 versteift. Der Steg 26 erstreckt sich von der zentralen Platte 11 aus nach unten, um auch als Anschlag für den an dem Tragrahmen gehaltenen, nicht gezeigten Auszugkasten dienen zu können. Er verhindert so, dass der Auszugkasten mit der Rückwand des Kältegeräts in Kontakt kommt und an dieser festfriert oder ggf. einen Strömungsweg für im Innenraum des Kältegeräts zirkulierende Luft blockiert

In Verlängerung des Stegs 26 steht ein Wandabschnitt 27 über den Längssteg 13 nach außen über. Der Wandabschnitt 27 ist in seinem unteren Bereich nach hinten abgekrümmt, und eine Rastzunge 28 ragt von dem unteren hinteren Rand des Wandabschnitts 27 vertikal nach oben. Die Rastzunge 28 ist in Tiefenrichtung elastisch auslenkbar, wobei ihre Bewegungsfreiheit zum Wandabschnitt 27 hin durch eine Rippe 30 begrenzt ist, die von einem äußeren Rand des Wandabschnitts 27 aus in einen von dem Wandabschnitt 27 und der Rastzunge 28 begrenzten Spalt 29 vorspringt.

Ein zweiter Wandabschnitt 31 erstreckt sich in Verlängerung des Längssteges 13 über den rückwärtigen Rand der zentralen Platte 11 hinaus. An einem oberen Rand des Wandabschnitts 31 ist ein einzelner nach oben vorstehender Zahn 32 geformt. Von einem hinteren Rand des Wandabschnitts 31 steht eine flache, zu dem Steg 26 parallele Lasche 33 nach oben vor.

Die Figuren 9, 10 zeigen zwei Schnitte durch die hintere linke Ecke des Tragrahmens 2, verankert an dem hinteren Profil 5 des Fachbodens 1. Das hintere Profil 5 hat denselben Querschnitt wie das vordere Profil 4, so dass gleiche Bezugszeichen zur Bezeichnung seiner Komponenten verwendet und diese nicht in allen Einzelheiten erneut beschrieben werden.

Der Schnitt der Fig. 9 erstreckt sich durch die Rastzunge 28 und den Wandabschnitt 27. Eine nach hinten vorspringende Spitze 34 der Rastzunge 28 greift in die Hinterschneidung 20 der nach unten offenen Nut 21 ein und liegt auf der unteren Wand 35 des Profils 5 auf. Das Gewicht des Tragrahmens 2 und gegebenenfalls daran hängender Teile wird über die im Wesentlichen nur auf Zug belastete Rastzunge 28 in die untere Wand 35 eingeleitet.

Man erkennt, dass wenn ein Benutzer die Rastzunge 28 und den Wandabschnitt 27 zwischen zwei Fingern einer Hand zusammendrückt, die Spitze 34 von der unteren Wand 35 freikommt und so der hintere Bereich des Tragrahmens 2 aus dem Profil 5 gelöst werden kann. Eine übermäßige Verbiegung der Rastzunge 28 ist ausgeschlossen, da die Rastzunge vor dem Verlassen ihres elastischen Verformungsbereichs an die Rippe 30 anschlägt.

Ein unbeabsichtigtes Lösen des Tragrahmens aus dem Profil 5 ist durch die in Fig. 10 im Schnitt gezeigte Form des Wandabschnitts 31 im Zusammenwirken mit dem Profil 5 ausgeschlossen. Wie man sieht, entspricht der Abstand zwischen dem Zahn 32 und der Lasche 33 exakt der Breite der unteren Wand 35, so dass, wenn die Rastzunge 28 in der Hinterschneidung 20 verrastet ist, durch gleichzeitigen Eingriff des Zahns 32 in die Nut 21 und Anliegen der Lasche 33 an der Rückseite des Profils 5 der Tragrahmen 2 an dem Profil 5 in Tiefenrichtung formschlüssig gehalten ist. Somit ist trotz des spielhaltigen Eingriffs des Tragrahmens 2 in das vordere Profil 4 der Tragrahmen 2 insgesamt am Fachboden 1 in Tiefenrichtung unbeweglich. Lediglich eine Verschiebung entlang der Profile 4, 5 ist möglich. Aufgrund des Formschlusses zwischen Zahn 32 und Lasche 33 einerseits und Wandabschnitt 31 andererseits ist eine sichere Verrastung des Tragrahmens 2 an dem hinteren Profil 5 möglich, auch wenn die Fläche, auf der die Spitze 34 der Rastzunge 28 mit der Wand 35 überlappt, sehr schmal ist. Insbesondere kann die Überlappungsfläche deutlich schmaler sein als der Bewegungsfreiheit der Lasche 16 in der Nut 21 des vorderen Profils 4 entspricht. Daher sind die Anforderungen an die Fertigungstoleranzen des Tragrahmens gering, was dessen Fertigung einfach und preiswert macht.

Fig. 11 zeigt den Fachboden 1 und den Tragrahmen 2 nach dem Lösen der Verrastung des Tragrahmens 2 an dem hinteren Profil 5. In diesem Zustand ist der Tragrahmen 2 um eine von den zwei in die Nut 21 des vorderen Profils 4 eingreifenden Laschen 16 definierte Achse schwenkbar. In der in Fig. 11 gezeigten schrägen Stellung ist es möglich, die Laschen 16 aus der Nut 21 des vorderen Profils 4 herauszuziehen und den Tragrahmens 2 vollends vom Fachboden 1 zu trennen und aus dem Kältegerät zu entnehmen. Umgekehrt erfolgt die Montage des Tragrahmens 2, indem dieser zunächst mit der in Fig. 11 gezeigten Orientierung in das Kältegerät eingeführt und seine Laschen 1 in die Nut 21 des vorderen Profils 4 eingeschoben werden. Anschließend wird der hintere Bereich des Tragrahmens 2 um die dadurch am vorderen Profil 4 definierte Schwenkachse hochgeklappt, gegebenenfalls in Tiefenrichtung so verschoben, dass die Laschen 33 an der Rückseite des hinteren Profils 5 zur Anlage kommen, und anschließend der Tragrahmen 2 von unten gegen das hintere Profil 5 gedrückt, so dass die Rastzunge 28 in dessen Nut 21 einrückt und darin verrastet.

Bei dem in Fig. 12 gezeigten Fachboden ist die Glasplatte 3 ersetzt durch ein Gitter 45 aus sich kreuzenden Drähten. Der das Gitter 45 umgebende Rahmen ist derselbe wie bei der Ausgestaltung der Fig. 1. Fig. 13 zeigt einen Teil des Gitters 45 und des vorderen Profils 4 in Perspektive und im Schnitt. Die Breite der Nut 24 ist ausgelegt, um sowohl einen zum Profil 4 parallelen Draht 46 als auch kreuzende Drähte 47 des Gitters 45 aufzunehmen.

## Patentansprüche

1. Fachboden für ein Kältegerät mit einer Bodenplatte (3) und einem einen vorderen Abschluss für die Bodenplatte (3) bildenden Profil (4), wobei das Profil (4) eine erste nach unten offene hinterschnittene Nut (21) aufweist, **gekennzeichnet durch** ein Einbauteil (2), das in die erste Nut (21) eingreifend und an einem hinteren Abschluss der Bodenplatte (3) angreifend von der Bodenplatte (3) abgehängt ist, und dass ein den hinteren Abschluss bildendes Profil (5) eine zweite nach unten offene Nut (21) aufweist, in die ein Vorsprung (28, 32) des Einbauteils (2) eingreift, wobei das abgehängte Einbauteil an dem Fachboden quer verschieblich ist.

2. Fachboden nach Anspruch 1, **dadurch gekennzeichnet, dass** der Eingriff des Einbauteils (2) in die erste Nut (21) in Tiefenrichtung der Bodenplatte (3) spielhaltig und der Angriff an dem hinteren Abschluss in der Tiefenrichtung formschlüssig ist.

3. Fachboden nach Anspruch 2, **dadurch gekennzeichnet, dass** ein in die erste Nut (21) eingreifender Lasche (16) in der ersten Nut schwenkend (21) bewegbar ist.

4. Fachboden nach einem der Ansprüche 1 bis 3, **dadurch gekennzeichnet, dass** die zweite Nut (21) hinterschnitten ist und der Vorsprung (28, 32) eine in die Hinterschneidung (20) der Nut (21) eingreifende Rastzunge (28) aufweist.

5. Fachboden nach Anspruch 4, **dadurch gekennzeichnet, dass** das Einbauteil (2) einen zusammen mit der Rastzunge (28) einen Spalt (29) begrenzenden Wandabschnitt (26, 27) aufweist und eine in der zweiten Nut (21) verrastende Kontur (34) der Rastzunge (28) an einer von dem Spalt (29) abgewandten Seite der Rastzunge (28) gebildet ist.

6. Fachboden nach Anspruch 5, **dadurch gekennzeichnet, dass** der Wandabschnitt (26) einer Flanke des hinteren Profils (5) gegenüberliegt.

7. Fachboden nach Anspruch 6, **gekennzeichnet durch** einen von dem Wandabschnitt (27) aus in den Spalt (29) vorstehenden Vorsprung (30).

8. Fachboden nach einem der vorhergehenden Ansprüche, **dadurch gekennzeichnet, dass** die den vorderen und den hinteren Abschluss bildenden Profile (4, 5) mit der Bodenplatte (3) zusammengefügt und querschnittsgleich sind.

9. Fachboden nach Anspruch 8, **dadurch gekennzeichnet, dass** die zwei Profile (4, 5) einander zugewandte Nuten (24) aufweisen, die einen Rand der Bodenplatte (3) aufnehmen.

10. Fachboden nach einem der vorhergehenden Ansprüche, **dadurch gekennzeichnet, dass** das Einbauteil (2) Führungsschienen (13, 14) für einen Auszugkasten aufweist.

11. Fachboden nach Anspruch 10, **dadurch gekennzeichnet, dass** das Einbauteil (2) eine sich kontinuierlich zwischen den Führungsschienen (13, 14) erstreckende Platte (11) aufweist.

12. Kältegerät, insbesondere Kühlschrank, **gekennzeichnet durch** einen Fachboden nach einem der Ansprüche 1 bis 11.

## Claims

1. Shelf for a refrigeration device with a bottom plate (3) and a profile (4) forming a front end for the bottom plate (3), wherein the profile (4) has a first undercut groove (21) which is open downwards, **characterised by** a built-in part (2), which is suspended from the bottom plate (3) through engagement in the first groove (21) and articulation with a rear end of the bottom plate (3) and that a profile (5) forming the rear end has a second groove (21) which is open downwards, into which engages a projection (28, 32) of the built-in part (2), wherein the suspended built-in part (2) is displaceable on the shelf in a transverse direction.

2. Shelf according to claim 1, **characterised in that** engagement of the built-in part (2) in the first groove (21) in the depth direction of the bottom plate (3) retains some play and articulation with the rear end in the depth direction is form-fitted in nature.

3. Shelf according to claim 2, **characterised in that** a lug (16) engaging in the first groove (21) is movable in a pivoting manner in the first groove (21).

4. Shelf according to one of claims 1 to 3, **characterised in that** the second groove (21) is undercut and the projection (28, 32) has a detent tongue (28) engaging in the indentation (20) of the groove (21).

5. Shelf according to claim 4, **characterised in that** the built-in part (2) has a wall section (26, 27) which together with the detent tongue (28) delimits a gap (29), and a contour (34) which snaps into the second groove (21) of the detent tongue (28) on a side of the detent tongue (28) facing away from the gap (29).

6. Shelf according to claim 5, **characterised in that** the wall section (26) lies opposite a flank of the rear profile (5).

7. Shelf according to claim 6, **characterised by** a projection (30) protruding from the wall section (27) into the gap (29).

8. Shelf according to one of the preceding claims, **characterised in that** the profiles (4, 5) forming the front and the rear end are joined to the bottom plate (3) and are of identical cross section.

9. Shelf according to claim 8, **characterised in that** the two profiles (4, 5) have grooves (24) facing each other, which accommodate an edge of the bottom plate (3).

10. Shelf according to one of the preceding claims, **characterised in that** the built-in part (2) has guide rails (13, 14) for a drawer compartment.

11. Shelf according to claim 10, **characterised in that** the built-in part (2) has a plate (11) extending in a continuous manner between the guide rails (13, 14).

12. Refrigeration device, in particular a refrigerator, **characterised by** a shelf according to one of claims 1 to 11.

## Revendications

1. Clayette pour un appareil frigorifique, comprenant une plaque de fond (3) et un profilé (4) formant une terminaison avant pour la plaque de fond (3), le profilé (4) présentant une première rainure (21) en contre-dépouille, ouverte vers le bas, **caractérisée par** une pièce incorporée (2) qui est dégagée de la plaque de fond (3) en ayant prise dans la première rainure (21) et en étant appliquée sur une terminaison arrière de la plaque de fond (3), et un profilé (5) formant la terminaison arrière présentant une deuxième rainure (21) ouverte vers le bas, dans laquelle une saillie (28, 32) de la pièce incorporée (2) a prise, la pièce incorporée dégagée étant coulissante transversalement sur la clayette.

2. Clayette selon la revendication 1, **caractérisée en ce que** la prise de la pièce incorporée (2) dans la première rainure (21) est réalisée en maintenant un jeu en direction en profondeur de la plaque de fond (3), et **en ce que** l'application sur la terminaison arrière est réalisée avec adhérence de forme en direction en profondeur.

3. Clayette selon la revendication 2, **caractérisée en ce qu'**une languette (16) ayant prise dans la première rainure (21) est déplaçable de manière pivotante (21) dans la première rainure.

4. Clayette selon l'une quelconque des revendications 1 à 3, **caractérisée en ce que** la deuxième rainure (21) est en contre-dépouille et **en ce que** la saillie (28, 32) présente une languette d'encliquetage (28) ayant prise dans la contre-dépouille (20) de la rainure (21).

5. Clayette selon la revendication 4, **caractérisée en ce que** la pièce incorporée (2) présente une section de paroi (26, 27) délimitant une fente (29) en conjonction avec la languette d'encliquetage (28), et **en ce qu'**un contour (34) de la languette d'encliquetage (28) s'encliquetant dans la deuxième rainure (21) est formé sur un côté de la languette d'encliquetage (28), détourné de la fente (29).

6. Clayette selon la revendication 5, **caractérisée en ce que** la section de paroi (26) est située à l'opposé d'un flanc du profilé arrière (5).

7. Clayette selon la revendication 6, **caractérisée par** une saillie (30) dépassant dans la fente (29) depuis la section de paroi (27).

8. Clayette selon l'une quelconque des revendications précédentes, **caractérisée en ce que** les profilés (4, 5) formant la terminaison avant et la terminaison arrière sont assemblés avec la plaque de fond (3) et sont de section transversale identique.

9. Clayette selon la revendication 8, **caractérisée en ce que** les deux profilés (4, 5) présentent des rainures (24) tournées l'une vers l'autre, lesquelles logent un bord de la plaque de fond (3).

10. Clayette selon l'une quelconque des revendications précédentes, **caractérisée en ce que** la pièce incorporée (2) présente des rails de guidage (13, 14) pour un tiroir.

11. Clayette selon la revendication 10, **caractérisée en ce que** la pièce incorporée (2) présente une plaque (11) s'étendant de manière continue entre les rails de guidage (13, 14).

12. Appareil frigorifique, notamment réfrigérateur, **caractérisé par** une clayette selon l'une quelconque des revendications 1 à 11.
